# EUROPÄISCHE PATENTSCHRIFT

(11) **EP 0 144 037 B1**
(45) Veröffentlichungstag und Bekanntmachung des Hinweises auf die Patenterteilung: **30.08.1989**
(21) Anmeldenummer: 84114021.3
(22) Anmeldetag: 20.11.1984
(51) Int. Cl.: A63H 33/04

(54) **Funktionales Formgestaltungselement für Spiele-, Geschenk-oder Werbeartikel**
Functional construction element for articles such as playthings, presents or for publicity
Elément de constuction fonctionnel pour articles de jeux, cadeaux ou publicité

(30) Priorität: 25.11.1983 DE 3342718
(43) Veröffentlichungstag der Anmeldung: 12.06.1985
(73) Patentinhaber: Micklitz, Klaus, D-7070 Schwäbisch Gmünd (DE)
(72) Erfinder: Micklitz, Klaus, D-7070 Schwäbisch Gmünd (DE)
(74) Vertreter: Wolf, Eckhard, Dr.-Ing.

(56) Entgegenhaltungen:
- DE-A- 2 545 772
- DE-A- 2 617 098
- DE-C- 285 367
- FR-A- 2 505 153
- US-A- 2 885 822
- US-A- 4 170 083

## Beschreibung

Die Erfindung betrifft einen Bausatz für einen Spiel-, Geschenk- oder Werbeartikel, bei dem dreidimensionale, in unterschiedlichen geometrischen Formen ausgebildete Formbauteile unter Verwendung von biegsamen funktionalen Formgestaltungsstreifen aus Flachmaterial mit einheitlicher Materialdicke zu einem dreidimensionalen Körper mit zueinander relativ beweglichen und festen Formbauteilen zusammenbaubar sind, wobei die Formgestaltungsstreifen rechteckig bis länglich-oval ausgebildet und längs ihrer Hauptachse mit zwei im Abstand voneinander angeordneten Durchstecklöchern versehen sind, an denen sie mittels in Stecklöcher der Formbauteile einsteckbaren Befestigungsteilen festlegbar sind. Aus der US-A-4 170 083 ist ein Bausatz für Spielartikel der eingangs angegebenen Art bekannt, bei dem rechteckige bis ovale Formgestaltungsstreifen aus einem biegsamen Flachmaterial vorgesehen sind. Jeder dieser Formgestaltungsstreifen ist längs seiner Hauptachse mit zwei im Abstand voneinander angeordneten Löchern solcher Abmessungen versehen, daß er zu seiner Befestigung über diese Löcher auf Halterillen an integrierten Vorsprüngen der einzelnen Formbauteile des Bausatzes aufgezogen werden kann. Die biegsamen Formgestaltungsstreifen haben dort ausschließlich eine Verbindungsfunktion und sind weder als Scharnier noch als Federelemente einsetzbar.

Weiter ist es aus der US-A-2 885 822 bei einem Bausatz für Spielartikel an sich bekannt, zum lösbaren Verbinden zweier Formbauteile neben anderen Steckverbindungen auch Druckknöpfe zu verwenden, die jeweils aus einem Kopfteil größer als der Durchmesser von Durchstecklöchem der Formbauteile und aus einem massiven Schaftteil bestehen. Der Schaftteil wird dort durch einen Dehnungsschlitz in zwei Hälften gespreizt, die sich zu einem Durchmesser des Schaftteils kleiner als der Durchmesser der Durchstecklöcher der Formbauteile des Bausatzes zusammendrücken läßt. Der Schaftteil der Druckknöpfe weist außerdem eine Länge auf, die etwas größer als die gemeinsame Dicke von zwei mit den Druckknöpfen zu verbindenden Formbauteilen ist, wobei eine am freien Ende des Schaftteils noch ausgebildete Materialverdickung ein zu leichtes Lösen der Steckverbindung verhindern soll.

Der Erfindung liegt die Aufgabe zugrunde, einen Bausatz der eingangs angegebenen Art zu schaffen, dessen Formgestaltungsstreifen neben einer Verbindungsfunktion auch die Funktion von Gelenken, Scharnieren oder Federelementen zu simulieren vermögen und die zusammen mit den Befestigungsteilen eine einfache, für Kinder der Altersgruppe von 5 bis 12 Jahren geeignete Handhabung beim Zusammenbau der Formbauteile des Bausatzes gewährleisten.

Zur Lösung dieser Aufgabe wird gemäß der Erfindung vorgeschlagen, daß die Formgestaltungsstreifen aus einem Kunststoff bestehen, der rückstellbar und längs der Hauptachse dehnbar eingestellt ist, und daß die Befestigungsteile als Druckknöpfe ausgebildet sind, welche jeweils einen mit einer balligen Stirnfläche und einer ebenen Rückseite versehenen Kopfteil größer als der Durchmesser der Durchstecklöcher der Formgestaltungsstreifen aufweisen und mit einem Schaftteil in die Stecklöcher der Formbauteile einsteckbar sind.

Der erfindungsgemäße Formgestaltungsstreifen stellt also prinzipiell eine mittels der Druckknöpfe an den einzelnen Formbauteilen des Bausatzes zu befestigende Verbindungslasche dar, mit der zwei Formbauteile entweder nach Art eines Gelenks oder Scharniers relativ beweglich oder durch Überbrückung einer Trennfuge auch weitgehend starr miteinander verbunden werden können. Am fertigen Baukörper erwecken diese Formgestaltungsstreifen damit weniger den Eindruck eines technisch-funktionellen Perfektionismus als vielmehr einer laienhaften und kindlichen Nachahmung eines umweltbezogenen Vorbildes. Der sich in diesem Konzept individualisierende laschenförmige Formgestaltungsstreifen kann herstellerseitig außer für Bausätze von Spielartikein auch für Bausätze von damit vergleichbaren Geschenk- oder Werbeartikeln verwendet werden.

Im folgenden wird die Erfindung anhand der in der Zeichnung in schematischer Weise dargestellten Ausführungsbeispiele näher erläutert. Es zeigen
Fig. 1 eine perspektivische Ansicht eines Formgestaltungsstreifens mit Druckknöpfen ;
Fig. 2a und 2b einen Schnitt entlang der Schnittlinie I-I der Fig. 1 durch Formgestaltungsstreifen in zwei alternativen Ausführungsformen ;
Fig. 3 eine perspektivische Ansicht eines Druckknopfes nach Fig. 1 ;
Fig. 4 eine perspektivische Ansicht eines unter Verwendung von Formgestaltungsstreifen nach Fig. 1 hergestellten Spielartikels ;
Fig. 4a einen Schnitt entlang der Schnittlinie IV-IV der Fig. 4 ;
Fig. 5 eine perspektivische Ansicht eines unter Verwendung der Formgestaltungsstreifen nach
Fig. 1 hergestellten, als Dose ausgeführten Geschenk- oder Werbeartikels.

In Fig. 4 der Zeichnung ist ein als Fahrzeug ausgeführter Spiel artikel dargestellt, der aus einzelnen dreidimensionalen Formbauteilen eines Bausatzes zusammengefügt ist. Die einzelnen Formbauteile bestehen dabei vorzugsweise aus unterschiedlich hart eingestellten Kunststoffen, die im Spritzguß unter Einbeziehung auch einer unterschiedlichen Farbgebung mit einer Materialdicke zwischen etwa 3 mm und 5-mm verarbeitet sind. Die Sichtfläche der einzelnen Formbauteile sollte matt und gegebenenfalls gekörnt oder sonstwie aufgerauht sein, um damit den ästhetischen Gesamteindruck des Spiel artikels zu individualisieren.

Die als Türen 1 und Kofferraumdeckel 2 relativ beweglich zusammengebauten Formbauteile sind an einem jeweils zugeordneten Karosserieteil 3, 4 durch je einen laschenförmigen Formgestaltungsstreifen 5, 6 und zwei Druckknöpfe 7, 8 befestigt. Weitere Formgestaltungsstreifen 9, 10 überbrücken Trennfugen, die zwischen relativ fest zusammengebauten weiteren Karossierteilen 11, 13 und 12, 14 vorhanden sind. Auch die Formgestaltungsstreifen 9, 10 sind jeweils mit zwei zu beiden Seiten solcher Trennfugen angeordneten Druckknöpfe 15, 16 befestigt.

Die Formgestaltungsstreifen 5, 6 und 9, 10 sowie die Druckknöpfe 7, 8 und 15, 16 sind in den

Fig. 1 bis 3 in verschiedenen Ansichten vergrößert dargestellt. Der dort mit dem Bezugszeichen 17 gekennzeichnete Formgestaltungsstreifen weist einen rechteckigen bis länglich-ovalen Umriß und eine einheitliche Materialdicke auf und enthält längs seiner Hauptachse A-A zwei im Abstand voneinander angeordnete Durchstecklöcher für je einen Druckknopf der in Fig. 3 gezeigten Ausbildung.

Der Formgestaltungsstreifen 17 ist aus einem Kunststoff hergestellt, der wenigstens im Bereich zwischen den beiden Durchstecklöchem biegeweich und rückstellbar sowie längs seiner Hauptachse A-A dehnbar eingestellt ist. In den Kunststoff kann dabei auch ein flexibles Blech 17a oder ein flexibler Draht 17b eingebettet sein.

Die Formgestaltungsstreifen simulieren damit an dem fertigen Baukörper das funktionale Vorhandensein entweder von Gelenken bzw. Scharnieren oder von jeweils eine Trennfuge überbrückenden starren Verbindungen. Diese funktionale Zweckbestimmung kann noch mit einer schwarzen Farbgebung der Formgestaltungsstreifen eine formgestalterische Überbetonung gegenüber den andersfarbigen Sichtflächen der einzelen Forinbauteile erhalten.

Die beiden Druckknöpfe der Formgestaltungsstreifen sind ebenfalls aus Kunststoff hergestellt und weisen nach Fig. 3 jeweils ein Kopfteil 22 und ein Schaftteil 23 auf. Das Kopfteil 22 ist mit einer balligen Stimfläche 24 versehen, die über einen abgerundeten Rand 25 in eine als Anlagefläche an dem Formgestaltungsstreifen 17 dienende ebene Rückseite übergeht. Das Schaftteil 23 ist wenigstens über eine Teillänge hohl ausgebildet und längs dieser Teillänge mit wenigstens einem achsparallelen Dehnungsschlitz 26 versehen. Der Dehnungsschlitz 26 weist an seinem Ende eine Erweiterung 27 auf, um damit das Dehnungsverhalten des Schaftteils 23 bezüglich eines umlaufenden Verstärkungsbundes 28 zu verbessern, der am freien Ende des Schaftteils 23 ausgebildet ist.

Der Schaftteil 23 weist eine gegenüber der Materialdicke der Formgestaltungsstreifen 17 etwas größere Länge auf, so daß die Druckknöpfe mit einem gleichzeitig an die Durchstecklöcher angepaßten Durchmesser des Schaftteils 23 entsprechend der Darstellung in Fig. 1 durch das Zusammenwirken des Kopfteils 22 und des Verstärkungsbundes 28 als eine unverlierbare Einheit mit dem Formgestaltungsstreifen 17 zusammengehalten werden. Die Formgestaltungsstreifen können damit über den Verstärkungsbund 28 der Druckknöpfe jeweils durch Ausüben eines Fingerdrucks auf ihren Kopfteil in ein Steckloch 28' eingedrückt werden, wobei dann im Zusammenwirken mit dem Dehnungsschlitz 26 eine relativ feste Steckverbindung erhalten wird.

Die Druckknöpfe können alternativ auch mit einem massiv ausgebildeten Schaftteil versehen sein.

Die vorbeschriebenen Formgestaltungsstreifen sind vorrrangig für Bausätze von Spielartikein für Kinder der Altersgruppe von 5 bis 12 Jahren konzipiert. Sie können als technischfunktionelle und gleichzeitig ästhetische Hilfsmittel auch für Bausätze von Geschenk- oder Werbeartikeln verwendet werden, wofür als ein Beispiel in Fig.5 eine Dose dargestellt ist. Bei dieser Dose sind die Formgestaltungsstreifen 29, 30 an Formbauteilen 31, 32 bzw. 32, 33 mittels Druckknöpfen 34, 35 befestigt. Das einen Deckel der Dose ergebende Formbauteil 31 kann durch das Lösen der Steckverbindung an einem der beiden Formgestaltungsstreifen 29 um den anderen Formgestaltungsstreifen hochgeklappt werden.

## Patentansprüche

1. Bausatz für einen Spiel-, Geschenk- oder Werbeartikel, bei dem dreidimensionale, in unterschiedlichen geometrischen Formen ausgebildete Formbauteile (1-4; 11-14; 31-33) unter Verwendung von biegsamen funktionalen Formgestaltungsstreifen (5, 6, 9, 10, 17, 29, 30) aus Flachmaterial mit einheitlicher Materialdicke zu einem dreidimensionalen Körper mit zueinander relativbeweglichen und festen Formbauteilen zusammenbaubar sind, wobei die Formgestaltungsstreifen rechteckig bis länglich oval ausgebildet und längs ihrer Hauptachse mit zwei im Abstand voneinander angeordneten Durchstecklöchern versehen sind, an denen sie mittels in Stecklöcher (28') der Formbauteile einsteckbarer Befestigungsteile festlegbar sind, dadurch gekennzeichnet, daß die Formgestaltungsstreifen (5, 6, 9, 10, 17, 29, 30) aus einem rückstellbar sowie längs ihrer Hauptachse (A-A) dehnbar eingestelltem Kunststoff bestehen und daß die Befestigungsteile als Druckknöpfe (7, 8, 15, 16) ausgebildet sind, welche jeweils einen mit einer balligen Stirnfläche (24) und einer ebenen Rückseite versehenen Kopfteil (22) größer als der Durchmesser der Durchstecklöcher der Formgestaltungsstreifen (5, 6, 9, 10, 17) aufweisen und mit einem Schaftteil (23) in die Stecklöcher (28') der Formbauteile (1-4, 11-14) einsteckbar sind.

2. Bausatz nach Anspruch 1, dadurch gekennzeichnet, daß der Formgestaltungsstreifen (17) in der Gesamtheit aus einem biegeweich eingestellten Kunststoff besteht, in welchen im Bereich zwischen den beiden Durchstecklöchern ein flexibles Blech (17a) oder ein flexibler Draht (17b) eingebettet ist.

3. Bausatz nach Anspruch 1 oder 2, dadurch gekennzeichnet, daß das Schaftteil (23) jedes Druckknopfes (7, 8, 15, 16; 34, 35) wenigstens über eine Teillänge hohl ausgebildet und längs dieser Teillänge mit wenigstens einem achsparallelen Dehnungsschlitz (26) versehen ist.

4. Bausatz nach einem der Ansprüche 1 bis 3, dadurch gekennzeichnet, daß das freie Ende des Schaftteils (23) jedes Druckknopfes (7, 8, 15, 16; 34, 35) mit einem an den Durchmesser und an die Bohrtiefe der Stecklöcher (28') zur Erzielung eines Preßsitzes angepaßten umlaufenden Verstärkungsbund (28) oder zur alternativen Bereitstellung einer Klebefläche mit einer ebenen und gegebenenfalls etwas konvexen Stirnfläche versehen ist.

5. Bausatz nach einem der Ansprüche 1 bis 4, dadurch gekennzeichnet, daß das Kopfteil (22) jedes Druckknopfes (7, 8, 15, 16; 34, 35) aus einem gegenüber dessen Schaftteil (23) welcher eingestellten Kunststoff besteht und einen abgerundeten Rand (25) im Übergang der balligen Stirnfläche (24) zu der ebenen Rückseite aufweist.

## Claims

1. Construction kit for toys gift or promotional articles in which three-dimensional moulded parts (1-4; 11-14; 31-33) in various geometric shapes can be assembled into a three-dimensional body with rigid moulded parts that are relatively mobile with respect to one another, using flexible functional construction strips (5, 6, 9, 10, 17, 29, 30) made from flat material of uniform thickness, said construction strips being an oblong to elongate oval shape and provided along their main axis with two through-holes spaced apart from one another, at which they can be fixed by means of fastening members which can be pushed into peg-holes (28') in the moulded parts, characterised by making the construction strips (5, 6, 7, 9, 10, 17, 29, 30) from a plastic that recovers and is ductile along their main axis (A-A), and making the fastening members in the form of pushbuttons (7, 8, 15, 16), each of which has a head portion (22) provided with a dome-shaped front face (24) and a plane rear face and larger than the diameter of the through-holes of the construction strips (5, 6, 9, 10, 17) and can be inserted by a shank portion (23) into the peg-holes (28') of the moulded parts (1-4; 11-14).

2. Kit according to claim 1, characterised in that overall the construction strip (17) consists of a soft plastic in which a flexible plate (17a) or flexible wire (17b) is embedded in the region between the two throughholes.

3. Kit according to claim 1 or 2, characterised in that the shank portion (23) of each pushbutton (7, 8, 15, 16 ; 34, 35) is hollow over at least part of its length and along this part is provided with at least one axially parallel expansion s!ot (26).

4. Kit according to one of claims 1 to 3, characterised in that the free end of the shank portion (23) of each pushbutton (7, 8, 15, 16 ; 34, 35) is provided with a circumferential strengthening collar (28) adapted to the diameter and the drilling depth of the peg-holes (28') to achieve a press-fit or to alternatively provide an adhesive surface is provided with a plane and, if appropriate, somewhat convex front face.

5. Kit according to one of claims 1 to 4, characterised in that the head portion (22) of each pushbutton (7, 8, 15, 16; 34, 35) consists of a softer plastic than the shank portion (23) thereof and has a rounded rim (25) at the interface of the dome-shaped front face (24) and the plane rear face.

## Revendications

1. Jeu de construction pour un article de jeux, cadeaux ou publicité dans lequel des pièces profilées tridimensionnelles (1 à 4 ; 11 à 14 ; 31 à 33) présentant diverses formes géométriques peuvent être assemblées, avec utilisation de bandes d'assemblage fonctionnelles flexibles (5, 6, 9, 10, 17, 29, 30) réalisées à partir d'un matériau plat d'une épaisseur uniforme, en un corps tridimensionnel avec des pièces profilées mobiles et fixes les unes par rapport aux autres, les bandes d'assemblage étant de forme rectangulaire à ovale et munies, le long de leur axe principal, de deux trous de passage disposés à distance l'un de l'autre par lesquels elles peuvent être bloquées au moyen d'éléments de fixation emboîtables dans des trous d'emboîtement (28') des pièces profilées, caractérisé en ce que les bandes d'assemblage (5, 6, 9, 10, 17, 29, 30) sont réalisées dans une matière plastique réglée de façon à permettre une reprise élastique et un allongement le long de leur axe principal (A-A), et que les éléments de fixation sont conformés en boutons- pression (7, 8, 15, 16) qui présentent respectivement une section de tête (22) avec une face frontale bombée (24) et une face arrière plane et dont le diamètre est supérieur à celui des trous de passage des bandes d'assemblage (5, 6, 9, 10, 17), et qui peuvent être emboîtés avec une section de tige (23) dans les trous d'emboîtement (281 des pièces profilées (1 à 4 ; 11 à 14).

2. Jeu de construction selon la revendication 1, caractérisé en ce que la bande d'assemblage (17) est réalisée en totalité à partir d'une matière plastique flexible dans laquelle est noyé, dans la région entre les deux trous de passage, une tôle flexible (17a) ou un fil métallique flexible (17b).

3. Jeu de construction selon l'une des revendications 1 ou 2, caractérisé en ce que la section de tige (23) de chaque bouton-pression (7, 8, 15, 16 ; 34, 35) est creuse sur au moins une partie de sa longueur et munie, le long de cette longueur partielle, d'au moins une fente d'expansion (26) orientée parallèlement à l'axe.

4. Jeu de construction selon l'une des revendications 1 à 3, caractérisé en ce que l'extrémité libre de la section de tige (23) de chaque bouton-pression (7, 8, 15, 16 ; 34, 35) est munie d'une collerette de renforcement continue (28) adaptée

au diamètre et à la profondeur de perçage des trous d'emboîtement (28') pour obtenir un ajustage serré, ou d'une face frontale plane et éventuellement légèrement convexe pour la réalisation alternative d'une surface de collage.

5. Jeu de construction selon l'une des revendications 1 à 4, caractérisé en ce que la section de tête (22) de chaque bouton-pression (7, 8, 15, 16 ; 34, 35) est réalisée à partir d'une matière plastique moins rigide que celle de la section de tige (23) et qu'elle présente un bord arrondi (25) dans la zone de transition entre la face frontale bombée (24) et la face arrière plane.
